# FASCICULE DE BREVET EUROPEEN

(11) **EP 1 681 232 B1**
(45) Date de publication et mention de la délivrance du brevet: **25.08.2010**
(21) Numéro de dépôt: 05301065.8
(22) Date de dépôt: 16.12.2005
(51) Int. Cl.: B63C 11/22

(54) **Détendeur de gaz respirable sous pression**
Atemgas-Druckregler
Breathable gas pressure regulator

(30) Priorité: 18.01.2005 FR 0550143
(43) Date de publication de la demande: 19.07.2006
(73) Titulaire: LA SPIROTECHNIQUE, 06510 Carros (FR)
(72) Inventeur: Carepa, Stéphane Lot.40-Lotissement Rosemarines, 06510 Carros (FR)
(74) Mandataire: De Cuenca, Emmanuel Jaime

(56) Documents cités:
- EP-A- 0 276 676
- US-A- 4 396 032

## Description

La présente invention concerne les détendeurs de gaz respirable sous pression, du type comprenant une extrémité connectable à un corps de robinet d'amenée de gaz à pression haute, cette extrémité définissant un canal d'amenée de gaz sous pression, notamment de mélange de gaz respiratoire pour plongeur ou pompier / sauveteur.

Ces types de détendeurs sont connectés et déconnectés à l'ensemble robinet / réservoir de gaz avant et après chaque utilisation. Dans le domaine de la plongée sous-marine, après chaque utilisation les détendeurs sont rincés dans de l'eau douce puis stockés à l'air libre.

Le document US 4396032, qui est considéré comme étant l'état de la technique le plus proche, décrit un détendeur de gaz respirable, ayant les caractéristiques du préamble de la revendication 1.

Pour éviter l'introduction de corps étrangers (poussière, humidité, graisse, ...) dans le détendeur pendant son stockage et son rinçage éventuel, on a proposé d'adapter sur l'extrémité de connexion un élément d'obturation articulé, par exemple du type couvercle, actionnable manuellement. Cet actionnement manuel, outre qu'il complexifie et fragilise l'extrémité de connexion, et empêche la mise en place d'un opercule de protection, rend également complexe la procédure de connexion et ne garantit pas la pénétration de corps étrangers juste avant ou après la connexion / déconnexion avec l'ensemble robinet / bouteille.

La présente invention a pour objet de proposer un agencement simple, robuste et fiable permettant une obturation ou une ouverture automatique du canal d'amenée de gaz lors de la connexion au corps de robinet et convenant aussi bien pour les connexions de type dit « étrier » ou de type dit « DIN».

Pour ce faire, selon une caractéristique de l'invention, le canal d'amenée se termine dans un élément de clapet stationnaire coopérant avec un siège mobile sollicité par un moyen élastique dans une position d'obturation du canal d'amenée, et comprenant une face externe susceptible de coopérer en engagement avec une surface correspondante du corps du robinet pour repousser le siège mobile à l'encontre du moyen élastique vers une position d'ouverture lors de la connexion avec le corps de robinet.

Selon d'autres caractéristiques de l'invention :
- le siège mobile est annulaire et forme une arête de siège coopérant avec une surface arrière, typiquement tronconique, d'une partie de tête terminale de l'élément de clapet
- la face externe du siège mobile est une face annulaire d'extrémité coopérant avec un épaulement formé dans le corps de robinet
- l'extrémité du détendeur est vissée dans ou plaquée contre le corps de robinet par une vis d'étrier.

D'autres caractéristiques et avantages de l'invention ressortiront de la description suivante de modes de réalisation, donnés à titre indicatif mais nullement limitatif, faite en relation avec les dessins annexés, sur lesquels :
- la figure 1 est une vue schématique en coupe d'un premier mode de réalisation selon l'invention pour une connexion du type dit « à étrier » ;
- la figure 2 est une vue en coupe partielle agrandie de l'ensemble de la figure 1 en configuration d'interconnexion avec le corps de robinet ;
- la figure 3 est une vue schématique en coupe avant assemblage d'un autre mode de réalisation de l'invention pour connexion du type « DIN » ;
- la figure 4 est une vue en perspective de l'ensemble de la figure 3 ; et
- la figure 5 est une vue en coupe partielle de l'ensemble de la figure 3 en configuration connectée.

Dans la description qui va suivre et sur les dessins, les éléments identiques ou analogues portent les mêmes chiffres de référence, éventuellement indicés.

Dans le mode de réalisation des figures 1 et 2, on reconnaît un bloc détendeur 1 incorporant un dispositif détendeur intégré à membrane 2 destiné à être connecté à un corps de robinet 3 via, dans le mode de connexion dit à « étrier », un étrier 4 solidaire du bloc 1 recevant le corps de robinet 3 et portant une vis de pression 5 destinée à plaquer le corps de robinet 3 en position de connexion contre le bloc détendeur 1. Ce dernier comporte au moins une sortie de gaz moyenne / basse pression 60 du gaz acheminé par le corps de robinet 3 vers le dispositif détendeur 2 via un canal d'amenée de gaz sous pression 6 débouchant vers l'extérieur de l'extrémité de connexion du bloc détendeur 1.

Comme on le voit mieux sur la figure 2, selon un aspect de l'invention, le canal d'amenée 6 est formé, à son entrée, par un alésage coaxial borgne d'un élément de clapet tubulaire 7 monté stationnaire dans l'extrémité de connexion du bloc détendeur 1, l'alésage borgne 6 débouchant vers l'extérieur par des passages radiaux 8 formés au-dessous d'une tête d'extrémité élargie 9 de l'élément 7.

Selon un aspect de l'invention, autour de l'élément de clapet stationnaire 9 et monté à coulissement un siège annulaire 10 ayant une extrémité extérieure annulaire en saillie ou collerette 11 formant une face annulaire d'extrémité 12 autour de la tête 9, l'évidemment intérieur de la collerette annulaire 11 se raccordant intérieurement avec l'alésage de coulissement du siège 10 sur l'élément tubulaire 9 par une arête de siège 90 normalement sollicitée en engagement avec la face tronconique arrière 13 de la tête 9 par un ressort 23 prenant appui dans le bloc détendeur 1 et repoussant le siège 10 vers l'extérieur.

Dans le mode de réalisation représenté, le corps de robinet 3 comporte, autour du canal 14 d'amenée de gaz sous pression en provenance d'un conteneur ou bouteille de gaz sous pression une cuvette de même dimension transversale que la collerette 11 et définissant un épaulement interne annulaire 15 coopérant en engagement, lors du pressage du corps de robinet 3 par la vis 5 contre le bloc détendeur 1, avec la face annulaire d'extrémité 12 du siège mobile 10, repoussant ainsi celui-ci vers l'intérieur à l'encontre du ressort 14 et ouvrant le passage entre l'arête de siège 90 et la face 13 de la tête 9. Le recul du siège 10 dans le bloc détendeur 1 est limité par la venue en butée d'un épaulement arrière 91 du siège contre un épaulement correspondant du corps 1.

Dans le mode de réalisation représenté, l'étanchéité en configuration de connexion entre l'épaulement 15 du corps 3 et la face annulaire d'extrémité 12 du siège 10 est assurée par un joint 16 monté dans le fond de la cuvette du corps de robinet 3 et l'étanchéité entre le siège mobile 10 et l'élément de clapet stationnaire 9 est assurée par un joint coulissant 17 monté dans le siège 10. Le positionnement des joints 16 et 17 entre les deux pièces peut être inversé.

Dans le mode de réalisation pour connexion de type « DIN » représenté sur les figures 3 à 5, on retrouve l'extrémité de connexion du bloc détendeur 1 avec son élément de clapet stationnaire 9 entouré du siège mobile 10, sollicité en position d'obturation par le ressort 23, cet équipage étant ici destiné à être entièrement reçu dans une cuvette creuse 18 du corps de robinet 3 formant, dans son fond, toujours autour du canal 14 d'amenée de gaz sous pression, l'épaulement de butée 15 et comportant une extrémité avant taraudée destinée à être vissée dans l'extrémité tubulaire filetée 19 du bloc détendeur 1 abritant le siège mobile 10. Comme on le voit sur les figures 3 à 5, le corps de robinet 3, supportant le robinet d'ouverture / fermeture 20, est solidaire, dans ce mode de réalisation d'une embase filetée 21 destinée à être montée dans le col d'une bouteille de gaz sous pression (non représentée).

Comme on le voit sur la figure 5, lorsque l'extrémité filetée 19 du bloc détendeur 1 est vissée dans la cavité 18 du corps de robinet 3, l'épaulement 15 vient porter contre la face annulaire d'extrémité 12 du siège mobile 10 pour repousser celui-ci vers l'intérieur, à l'encontre du ressort 23, et ouvrir le passage entre la surface de contact arrière 13 et l'arête de siège 90.

Dans le mode de réalisation représenté, l'étanchéité entre les faces de butée 12 et 15 est assurée par un joint torique 16 monté dans le siège mobile 10 et l'étanchéité à coulissement de ce dernier est assurée par un joint coulissant 17 coopérant ici avec la paroi périphérique d'un fût 22 de montage de l'élément de clapet stationnaire 9 dans le bloc détendeur 1. Les montages des joints 16 et 17 peuvent également être inversés.

On comprendra de ce qui précède, que, avec l'agencement selon l'invention, au repos en position de stockage ou lavage, le passage d'entrée du canal d'amenée 6 est hermétiquement obturé, la simple connexion du bloc détendeur 1 avec le corps de robinet 3 ouvrant ce passage pour créer et maintenir une section d'entrée déterminée stable suffisante pour satisfaire les performances respiratoires d'un utilisateur du gaz respiratoire détendu, quelle que soit la haute pression d'alimentation de ce dernier.

De plus, l'agencement selon l'invention, avec son siège mobile, autorise une rotation du bloc détendeur par l'utilisateur même dans la configuration connectée sous pression, les utilisateurs ayant la fâcheuse habitude de forcer sur la connexion du bloc détendeur pour ramener les sorties moyenne pression de celui-ci dans une position déterminée. Le siège mobile selon l'invention donne un degré de liberté à la connexion dans l'axe du corps de robinet ce qui évite la possibilité d'amorcer un couple de desserrage du bloc détendeur.

Quoique l'invention ait été décrite en relation avec des modes de réalisation particuliers, elle ne s'en trouve pas limitée mais est susceptible de modifications et de variantes qui apparaîtront à l'homme du métier dans le cadre des revendications ci-après. Ainsi, en position de repos, l'extrémité extérieure du siège mobile 10 peut être recouverte d'un opercule de protection arrachable ou amovible.

## Revendications

1. Détendeur de gaz respirable sous pression, comprenant une extrémité connectable à un corps de robinet d'amenée de gaz haute pression, cette extrémité définissant un canal d'amenée de gaz, **caractérisé en ce que** le canal d'amenée de gaz (6) se termine dans un élément de clapet stationnaire (7) coopérant avec un siège mobile (10) sollicité par un moyen élastique (23) dans une position de fermeture du canal d'amenée et comprenant une face externe (12) susceptible de coopérer en engagement avec une surface correspondante (15) du corps de robinet (3) pour repousser le siège mobile (10) à l'encontre du moyen élastique (23) vers une position d'ouverture du canal d'amenée (6) lors de la connexion avec le corps de robinet (3).

2. Détendeur selon la revendication 1, **caractérisé en ce que** le siège mobile (10) est annulaire et forme une arête de siège (90) coopérant avec une surface arrière (13) d'une tête terminale (9) de l'élément de clapet (7).

3. Dispositif selon la revendication 2, **caractérisé en ce que** la face externe du siège mobile (10) est une face annulaire d'extrémité (12) coopérant avec un épaulement (15) formé dans le corps de robinet (3).

4. Dispositif selon la revendication 3, **caractérisé en ce qu'**il comprend un joint torique (16) monté dans la face d'extrémité annulaire (12) ou dans l'épaulement (15).

5. Dispositif selon l'une des revendications 2 à 4, **caractérisé en ce que** le siège annulaire (10) est monté à coulissement étanche (17) sur l'élément de clapet (7).

6. Dispositif selon l'une des revendications 2 à 4, **caractérisé en ce que** le siège mobile (10) est monté à coulissement étanche (17) sur une pièce tubulaire (22) de montage de l'élément de clapet dans le détendeur (1).

7. Dispositif selon l'une des revendications 2 à 5, **caractérisé en ce que** l'extrémité du détendeur (1) est vissée (18 ; 19) dans le corps de robinet (3).

8. Dispositif selon l'une des revendications 1 à 4, **caractérisé en ce que** le corps de robinet (3) est plaqué sur l'extrémité du détendeur (1) par une vis (5) d'étrier (4).

9. Dispositif selon l'une quelconque des revendications 2 à 7, **caractérisé en ce que** le canal d'amenée (6) est formé, à son entrée, par un alésage coaxial borgne de l'élément de clapet qui est tubulaire (7) et monté stationnaire dans l'extrémité de connexion du détendeur (1), l'alésage borgne (6) débouchant vers l'extérieur par des passages radiaux (8) formés au-dessous de la tête d'extrémité (9), qui est élargie, de l'élément de clapet stationnaire (7).

10. Dispositif selon la revendication 2 ou 3, **caractérisé en ce que** le siège annulaire (10) est monté à coulissement autour de l'élément de clapet stationnaire (7), ledit siège annulaire (10) ayant une extrémité extérieure annulaire en saillie ou collerette (11) formant une face annulaire d'extrémité (12) autour de la tête (9), l'évidemment intérieur de la collerette annulaire (11) se raccordant intérieurement avec un alésage de coulissement du siège (10) sur l'élément de clapet stationnaire qui est tubulaire (9) par une arête de siège (90) normalement sollicitée en engagement avec une face tronconique arrière (13) de la tête (9) par un ressort (23) prenant appui dans le détendeur (1) et repoussant le siège (10) vers l'extérieur.

## Claims

1. Pressure regulator for pressurized breathable gas, comprising one end connectable to a body of a high pressure gas inlet tap, this end defining a gas inlet channel, **characterized in that** the gas inlet channel (6) terminates in a stationary valve element (7) interacting with a movable seat (10) acted upon by an elastic means (23) in a position of closure of the inlet channel and comprising an external face (12) capable of interacting in engagement with a corresponding surface (15) of the tap body (3) to push back the movable seat (10) when coming into contact with the elastic means (23) to an open position of the inlet channel (6) during connection with the tap body (3).

2. Pressure regulator according to Claim 1, **characterized in that** the movable seat (10) is annular and forms a seat edge (90) interacting with a rear surface (13) of a terminal head (9) of the valve element (7).

3. Device according to Claim 2, **characterized in that** the external face of the movable seat (10) is an annular end face (12) interacting with a shoulder (15) formed in the tap body (3).

4. Device according to Claim 3, **characterized in that** it comprises an O-ring (16) mounted in the annular end face (12) or in the shoulder (15).

5. Device according to one of Claims 2 to 4, **characterized in that** the annular seat (10) is mounted in sealed sliding motion (17) on the valve element (7).

6. Device according to one of Claims 2 to 4, **characterized in that** the movable seat (10) is mounted with sealed sliding motion (17) on a tubular piece (22) for mounting the valve element in the pressure regulator (1).

7. Device according to one of Claims 2 to 5, **characterized in that** the end of the pressure regulator (1) is screwed (18; 19) into the tap body (3).

8. Device according to one of Claims 1 to 4, **characterized in that** the tap body (3) is pressed against the end of the pressure regulator (1) by a screw (5) of a yoke (4) .

9. Device according to any one of Claims 2 to 7, **characterized in that** the inlet channel (6) is formed, at its entrance, by a blind coaxial bore of valve element (7) which is tubular and mounted stationary in the connection end of the pressure regulator (1), the blind bore (6) leading to the outside via radial passages (8) formed beneath the terminal head (9), which is enlarged, of the stationary valve element (7).

10. Device according to Claim 2 or 3, **characterized in that** the annular seat (10) is mounted in sliding motion around the stationary valve element (7), the said annular seat (10) having a protruding annular outer end or collar (11) forming an annular end face (12) around the head (9), the inner recess of the annular collar (11) being connected internally with a sliding bore of the seat (10) on the stationary valve element (7) which is tubular by a seat edge (90) normally acted upon in engagement with a rear frustoconical face (13) of the head (9) by a spring (23) resting in the pressure regulator (1) and pushing the seat (10) outward.

## Patentansprüche

1. Druckregler für atembares Druckgas, der ein Ende enthält, das mit einem Zuleitungshahnkörper für Hochdruckgas verbunden werden kann, wobei dieses Ende einen Gaszuleitungskanal definiert, **dadurch gekennzeichnet, dass** der Gaszuleitungskanal (6) in einem ortsfesten Ventilelement (7) endet, das mit einem beweglichen Sitz (10) zusammenwirkt, der von einer elastischen Einrichtung (23) in eine Schließstellung des Zuleitungskanals beaufschlagt wird und eine Außenseite (12) enthält, die in Eingriff mit einer entsprechenden Fläche (15) des Hahnkörpers (3) zusammenwirken kann, um den beweglichen Sitz (10) bei der Verbindung mit dem Hahnkörper (3) gegen die elastische Einrichtung (23) in eine Öffnungsstellung des Zuleitungskanals (6) zurückzudrücken.

2. Druckregler nach Anspruch 1, **dadurch gekennzeichnet, dass** der bewegliche Sitz (10) ringförmig ist und eine Sitzkante (90) bildet, die mit einer Rückseite (13) eines Endkopfs (9) des Ventilelements (7) zusammenwirkt.

3. Druckregler nach Anspruch 2, **dadurch gekennzeichnet, dass** die Außenseite des beweglichen Sitzes (10) eine ringförmige Endseite (12) ist, die mit einer im Hahnkörper (3) geformten Schulter (15) zusammenwirkt.

4. Druckregler nach Anspruch 3, **dadurch gekennzeichnet, dass** er einen Dichtring (16) aufweist, der in die ringförmige Endseite (12) oder in die Schulter (15) montiert ist.

5. Druckregler nach einem der Ansprüche 2 bis 4, **dadurch gekennzeichnet, dass** der ringförmige Sitz (10) dicht gleitend (17) auf das Ventilelement (7) montiert ist.

6. Druckregler nach einem der Ansprüche 2 bis 4, **dadurch gekennzeichnet, dass** der bewegliche Sitz (10) dicht gleitend (17) auf ein rohrförmiges Bauteil (22) zur Montage des Ventilelements in den Druckregler (1) montiert ist.

7. Druckregler nach einem der Ansprüche 2 bis 5, **dadurch gekennzeichnet, dass** das Ende des Druckreglers (1) in den Hahnkörper (3) geschraubt ist (18; 19).

8. Druckregler nach einem der Ansprüche 1 bis 4, **dadurch gekennzeichnet, dass** der Hahnkörper (3) durch eine Schraube (5) eines Bügels (4) auf das Ende des Druckreglers (1) gedrückt wird.

9. Druckregler nach einem der Ansprüche 2 bis 7, **dadurch gekennzeichnet, dass** der Zuleitungskanal (6) an seinem Eingang durch eine koaxiale Sackbohrung des Ventilelements geformt wird, das rohrförmig (7) und ortsfest in das Verbindungsende des Druckreglers (1) montiert ist, wobei die Sackbohrung (6) über radiale Durchgänge (8) nach außen mündet, die unterhalb des Endkopfs (9), der verbreitert ist, des ortsfesten Ventilelements (7) geformt sind.

10. Druckregler nach Anspruch 2 oder 3, **dadurch gekennzeichnet, dass** der ringförmige Sitz (10) um das ortsfeste Ventilelement (7) gleitend montiert ist, wobei der ringförmige Sitz (10) ein vorstehendes ringförmiges Außendende oder Kragen (11) hat, der eine ringförmige Endfläche (12) um den Kopf (9) bildet, wobei die innere Aussparung des ringförmigen Kragens (11) innen an eine Gleitbohrung des Sitzes (10) auf dem ortsfesten Ventilelement (7), das rohrförmig ist, durch eine Sitzkante (90) anschließt, die normalerweise in Eingriff mit einer kegelstumpfförmigen Rückseite (13) des Kopfes (9) durch eine Feder (23) beaufschlagt wird, die in dem Druckregler (1) aufliegt und den Sitz (10) nach außen drückt.
